# FASCICULE DE BREVET EUROPEEN

(11) **EP 1 963 205 B1**
(45) Date de publication et mention de la délivrance du brevet: **27.04.2011**
(21) Numéro de dépôt: 06841965.4
(22) Date de dépôt: 15.12.2006
(51) Int. Cl.: B65D 83/04

(54) **DISTRIBUTEUR POUR TOUT PRODUIT DE TYPE COMPRIMES**
SPENDER ZUR AUSGABE JEGLICHER ARTEN VON TABLETTENÄHNLICHEN PRODUKTEN
DISPENSER FOR DISPENSING ANY TYPE OF TABLET-LIKE PRODUCT

(30) Priorité: 19.12.2005 FR 0512851
(43) Date de publication de la demande: 03.09.2008
(73) Titulaire: PLASTOHM S.A., 01115 Oyonnax Cédex (FR)
(72) Inventeur: HENNEMANN, Pascal, 39360 Vaux-lès-Saint-Claude (FR); LAUTRE, Philippe, 01100 Oyonnax (FR)
(74) Mandataire: Gendron, Vincent Christian
(86) Numéro de dépôt international: PCT/FR2006/002762
(87) Numéro de publication internationale: WO 2007/071837

(56) Documents cités:
- EP-A- 1 502 877
- US-A- 3 257 029
- US-A- 4 653 668
- US-A- 5 791 515

## Description

La présente invention concerne un conditionnement pour tout produit, de type comprimés ou similaires.

Par les termes de type comprimés ou similaires, cela comprend tout produit de forme sèche et solide englobant non seulement les comprimés mais également les capsules molles, les gélules, les tablettes, les pilules, etc.

Pour l'ensemble de ce type de produits, et dans un but d'alléger le texte, le terme « comprimé » sera adopté d'une manière générale.

De manière connue, ces comprimés sont disposés en vrac dans un contenant.

Lors d'une utilisation, l'utilisateur doit pencher celui-ci pour prélever un comprimé, ou alors il doit introduire ses doigts pour prendre le comprimé. Ceci représente un manque d'hygiène évident car plusieurs comprimés sont alors souillés par le contact avec les doigts.

Bien souvent les contenant sont étroits et il est difficile d'y introduire les doigts, d'autant plus lorsque le niveau des comprimés est devenu trop bas pour que ceux ci soient facilement accessibles.

Il existe également des contenants associés à un distributeur, les comprimés étant prélevés en penchant le contenant et en secouant le conditionnement, de manière à ne faire sortir qu'un seul comprimé. Mais le problème réside dans le fait que c'est souvent plusieurs comprimés qui sortent à la fois, et il est difficile d'obtenir chaque fois le même nombre de comprimés. De plus, les comprimés excédentaires qui sortent se salissent lors de leur contact avec la main, d'où un manque d'hygiène quand ils doivent être remis dans le récipient parce que sortis en trop grand nombre.

Il existe également des contenants associés à des systèmes de distribution de comprimés un par un, mais ils sont plutôt réservés à des comprimés de forme ronde, et leurs mécanismes ne sont pas adaptés pour des comprimés de plus grande taille ou encore pour des gélules qui sont de taille également trop importante pour ce type de distributeur. Exemples pour des systèmes de distribution sont divulgués par US 4 653 668 ou US 3 257 029.

Ces systèmes de distribution nécessitent des pièces mobiles avec des mouvements spécifiques de rotation d'une pièce par rapport aux autres, de traction, compression ou autres, ainsi que des zones d'appui spécifiques sur des parties du système de distribution.

Il arrive également que ces comprimés soient toxiques et irritants, et ne doivent pas être touchés, comme des pastilles solides de chlore ou d'engrais par exemple.

Le but de la présente invention est de remédier à ces différents inconvénients et de permettre une distribution unitaire simple des comprimés, gélules ou similaires, quelles que soient les formes de celles-ci en limitant les gestes ou mouvements complexes.

A cet effet, l'invention concerne un conditionnement pour tout produit, par exemple comprimés ou similaires, disposés en vrac dans un contenant, lui-même surmonté et fermé à sa partie supérieure par un distributeur apte à délivrer les comprimés contenus, par l'intermédiaire d'un réceptacle externe ou auget dans lequel le consommateur prélève les comprimés à l'unité, caractérisé en ce que la partie formant le distributeur comprend :
- une chambre de réception et d'évacuation des comprimés, qui, lors du retournement du contenant, se présentent en vrac au niveau d'une base élargie de ladite chambre, en communication avec le contenant, la partie latérale de la chambre étant au moins partiellement inclinée vers un sommet ouvert de celle-ci, opposé à sa base, et en communication avec
- un répartiteur disposé fixement au niveau de la base élargie de la chambre de réception, et définissant au moins deux passages possibles, agencés de manière à ne laisser passer dans l'un ou l'autre de ceux-ci que les comprimés convenablement orientés dans une direction choisie, en bloquant ceux qui ne le sont pas d'une part, et en guidant ceux qui sont convenablement orientés vers l'auget de sortie d'autre part.

Le distributeur associé au contenant est constitué d'un ensemble de pièces fixes les unes par rapport aux autres.

L'énergie nécessaire à l'orientation et la distribution des comprimés peut être fournie par le brassage occasionné par le retournement du contenant et distributeur associé.

L'invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée en référence aux dessins annexés sur lesquels:
La figure 1 représente une vue en perspective éclatée d'un conditionnement selon un premier mode de réalisation de l'invention.
La figure 2 est une vue en coupe longitudinale de la partie distributrice du conditionnement selon la figure 1.
La figure 3 est une vue en bout de la partie distributrice selon la figure 2.
La figure 4 est une vue en perspective éclatée d'un conditionnement selon un second mode de réalisation de l'invention.
La figure 5 est une vue en plan d'un conditionnement selon la figure 4.
La figure 6 est une vue en perspective d'un conditionnement selon la figure 4, après assemblage des différents éléments constitutifs.
La figure 7 est une vue en coupe de la partie distributrice du conditionnement selon la figure 4.
La figure 8 est une vue en bout de la partie distributrice selon la figure 7.
La figure 9 est une vue en plan d'un conditionnement selon un troisième mode de réalisation.
La figure 10 est une vue en coupe de la partie distributrice du conditionnement selon la figure 9.
La figure 11 est une vue en bout à échelle agrandie de la partie distributrice selon la figure 10.

Le conditionnement 1 représenté globalement sur les figures 1, 2 et 3 est destiné à tout produit, par exemple des comprimés 2 ou similaires.

Ceux-ci sont disposés en vrac dans un contenant 3, lui-même surmonté et fermé à sa partie supérieure par un distributeur 4 pouvant être obturé par un bouchon 5.

Ce distributeur 4 est donc apte à distribuer les comprimés 2 par l'intermédiaire d'un réceptacle externe 6 ou auget, dans lequel le consommateur prélève les comprimés 2 à l'unité.

D'une manière générale, et selon la caractéristique essentielle de l'invention, la partie formant le distributeur 4 comprend :
- une chambre de réception et d'évacuation 7 des comprimés 2, qui, lors du retournement du contenant 3, se présentent en vrac au niveau d'une base élargie 7a de ladite chambre 7, en communication avec le contenant 3, la partie latérale 7b de la chambre 7 étant au moins partiellement inclinée vers un sommet ouvert 7c de celle-ci, opposé à sa base 7a, et en communication avec
- un répartiteur 8 disposé fixement au niveau de la base élargie 7a de la chambre de réception 7, et définissant au moins deux passages possibles 9a, 9b, 9c, agencés de manière à ne laisser passer dans l'un ou l'autre de ceux-ci que les comprimés 2 convenablement orientés dans une direction choisie, en bloquant ceux qui ne le sont pas d'une part, et en guidant ceux qui sont convenablement orientés vers l'auget de sortie 6 d'autre part.

Selon une autre caractéristique essentielle de l'invention, au moins l'un des passages 9c défini par le répartiteur 8 est dans l'alignement axial de l'auget 6, pour constituer un passage préférentiel, les autres 9a, 9b constituant des passages auxiliaires, au cas où un comprimé ne se présentait pas devant le passage préférentiel 9c.

Comme le montre les figures 1 et 2, l'auget 6 est de dimensions et de forme sensiblement correspondantes à celle du comprimé 2 à distribuer, et présente une ouverture supérieure 6a dirigée vers le haut afin de libérer ledit comprimé 2 par retournement du contenant et du distributeur associé vers le bas, puis de permettre, si besoin, la présentation dans l'auget 6 d'un autre comprimé 2 en le repositionnant dans sa position initiale et en répétant le mouvement de distribution.

Toujours selon le présent exemple de réalisation des figures 1, 2 et 3, le répartiteur 8 disposé dans la chambre de réception 7 des comprimés 2 est constitué par au moins une ailette 10a, 10b, 10c, de part et d'autre de laquelle sont réalisés les passages 9a, 9b, 9c des comprimés 2, dont l'un 9c est préférentiel et l'autre 9a, 9b auxiliaire.

Plus précisément, ce répartiteur 8 est constitué par trois ailettes 10a, 10b, 10c formant entre elles des angles à 120 ° autour d'un axe longitudinal ZZ'. Cet axe est décalé par rapport à l'axe longitudinal XX' du distributeur 1. Par ailleurs, la chambre de réception 7 est formée par une portion de cône dont l'axe de révolution WW' est oblique par rapport audit axe XX' du distributeur 1. Ainsi, la chambre 7 présente une paroi latérale droite 7d et décalée par rapport à l'axe XX' pour se trouver dans l'alignement du fond de l'auget 6 également décalé par rapport au centre d'une paroi d'extrémité 11 perpendiculaire. Le logement défini par la paroi droite 7d de la portion de cône formant la chambre 7 et deux des ailettes 10b, 10c du répartiteur 8 constituent le passage préférentiel 9c du comprimé 2. Le ou les passages 9a, 9b constituent le ou les passages auxiliaires et sont définis par la paroi inclinée 7b du cône 7 et par la troisième ailette 10a associée aux deux précédentes 10b, 10c.

Selon une variante de réalisation représentée sur les figures 4, 5, 6, 7 et 8, le répartiteur 8A est constitué par quatre ailettes 12a, 12b, 12c, 12d formant entre elles des angles à 90 ° autour d'un axe longitudinal XX' se confondant avec celui du distributeur 1A. La chambre de réception 7A est formée par une portion de cône dont l'axe de révolution se confond avec celui du distributeur 1A, de manière à définir les passages 13a, 13b, 13c, 13d dont l'un deux 13d est élargi par un évidement 14 au niveau de la paroi oblique 7Aa de la chambre 7A pour constituer un passage préférentiel 13d situé au droit de l'auget 6A également central, situé dans l'axe du distributeur 1A, les trois autres passages constituant des passages auxiliaires.

Bien entendu, il est possible de réaliser un répartiteur 8A avec une, deux ou trois ailettes de répartition, plutôt que quatre, tout en conservant la même configuration au distributeur 1A.

Selon une troisième variante de réalisation, représentée sur les figures 9, 10 et 11, le répartiteur 8B est constitué par un plot 15 disposé sur une paroi 16 de la chambre de réception 7B, inclinée en direction de l'auget 6B avec lequel communique la chambre 7B, ledit plot 15 étant réalisé selon un axe longitudinal décalé et parallèle à l'axe longitudinal du répartiteur 8B, de manière à définir d'une part un passage préférentiel 17a entre la paroi inclinée 16 portant le plot 15 et la paroi de la chambre 7B en vis-à-vis pour les comprimés 2 se présentant selon une bonne orientation, et d'autre part deux passages auxiliaires 17b, 17c de part et d'autre du plot 15.

Bien entendu, d'autres modes de réalisation du répartiteur pourront être imaginés, tels que tube central, barre sur toute la largeur de la chambre, succession de plots périphériques, etc. afin de constituer un répartiteur permettant un passage préférentiel et au moins un passage auxiliaire.

## Revendications

1. Conditionnement (1) pour tout produit de type comprimés (2) ou similaires, disposés en vrac dans un contenant (3), lui-même surmonté et fermé à sa partie supérieure par un distributeur (4) apte à délivrer les comprimés (2) contenus, par l'intermédiaire d'un réceptacle externe ou auget (6) dans lequel le consommateur prélève les comprimés (2) à l'unité, **caractérisé en ce que** la partie formant le distributeur comprend :
- une chambre de réception et d'évacuation (7) des comprimés (2), qui, lors du retournement du contenant (3), se présentent en vrac au niveau d'une base élargie (7a) de ladite chambre (7), en communication avec le contenant (3), la partie latérale (7b) de la chambre (7) étant au moins partiellement inclinée vers un sommet ouvert (7c) de celle-ci, opposé à sa base (7a), et en communication avec
- un répartiteur (8) disposé fixement au niveau de la base élargie (7a) de la chambre de réception (7), et définissant au moins deux passages possibles (9a, 9b, 9c), dont l'un (9c) est dans l'alignement axial de l'auget (6), pour constituer un passage préférentiel, les autres (9a, 9b) constituant des passages auxiliaires, au cas où un comprimé ne se présentait pas devant le passage préférentiel (9c).

2. Conditionnement selon la revendication 1, **caractérisé en ce que** l'auget (6) est de dimensions et de forme sensiblement correspondantes à celle du comprimé (2) à distribuer, et présente une ouverture supérieure (6a) dirigée vers le haut afin de libérer ledit comprimé (2) par retournement du contenant et du distributeur associé vers le bas, puis de permettre, si besoin, la présentation dans l'auget (6) d'un autre comprimé (2).

3. Conditionnement selon l'une des revendications 1 ou 2, **caractérisé en ce que** la chambre de réception (7) est formée par une portion de cône dont l'axe de révolution (WW') est oblique par rapport audit axe (XX') du distributeur (1), de manière à présenter une paroi latérale droite (7d) et décalée par rapport à cet axe (XX') pour se trouver dans l'alignement du fond de l'auget (6) également décalé par rapport au centre d'une paroi d'extrémité (11) perpendiculaire, le logement défini par la paroi droite (7d) de la portion de cône formant la chambre (7) et deux des ailettes (10b, 10c) du répartiteur (8) constituant le passage préférentiel (9c) du comprimé (2), le ou les passages (9a, 9b) constituant le ou les passages auxiliaires étant définis par la paroi inclinée (7b) du cône (7) et, par la troisième ailette (10a) associée aux deux précédentes (10b, 10c).

4. Conditionnement selon la revendication 3, **caractérisé en ce que** le répartiteur (8) disposé dans la chambre de réception (7) des comprimés (2) est constitué par au moins trois ailettes (10a, 10b, 10c), formant entre elles des angles à 120 ° autour d'un axe longitudinal (ZZ') décalé par rapport à l'axe longitudinal (XX') du distributeur (1), et de part et d'autre de laquelle sont réalisés les passages (9a, 9b, 9c) des comprimés (2), dont l'un (9c) est préférentiel et les autres (9a, 9b) auxiliaires.

5. Conditionnement selon l'une des revendications 1 ou 2, **caractérisé en ce que** le répartiteur (8A) est constitué par quatre ailettes (12a, 12b, 12c, 12d) formant entre elles des angles à 90 ° autour d'un axe longitudinal (XX') se confondant avec celui du distributeur (1A), et **en ce que** la chambre de réception (7A) est formée par une portion de cône dont l'axe de révolution se confond avec celui du distributeur (1A), de manière à définir les passages (13a, 13b, 13c, 13d) dont l'un deux (13d) est élargi par un évidement (14) au niveau de la paroi oblique (7Aa) de la chambre (7A) pour constituer un passage préférentiel (13d) situé au droit de l'auget (6A) également central, situé dans l'axe du distributeur (1A), les trois autres passages constituant des passages auxiliaires.

6. Conditionnement selon l'une des revendications 1 ou 2, **caractérisé en ce que** le répartiteur (8B) est constitué par un plot (15) disposé sur une paroi (16) de la chambre de réception (7B), inclinée en direction de l'auget (6B) avec lequel communique la chambre (7B), ledit plot (15) étant réalisé selon un axe longitudinal décalé et parallèle à l'axe longitudinal du répartiteur (8B), de manière à définir d'une part un passage préférentiel (17a) entre la paroi inclinée (16) portant le plot (15) et la paroi de la chambre (7B) en vis-à-vis pour les comprimés (2) se présentant selon une bonne orientation, et d'autre part deux passages auxiliaires (17b, 17c) de part et d'autre du plot (15).

## Claims

1. Packaging (1) for any product of tablet (2) or similar type, arranged in bulk in a container (3), which is in turn topped and sealed in its top part by a dispenser (4) capable of delivering the tablets (2) contained therein, via an external receptacle or runnel (6) in which the consumer takes the tablets (2) to the unit, **characterized in that** the part forming the dispenser comprises:
- a chamber (7) for receiving and evacuating the tablets (2), which, when the container (3) is turned over, appear in bulk at the level of a widened base (7a) of said chamber (7), in communication with the container (3), the lateral part (7b) of the chamber (7) being at least partially inclined towards an open top (7c) of the latter, opposite its base (7a), and in communication with
- a distributor (8) arranged in a fixed manner at the widened base (7a) of the reception chamber (7), and defining at least two possible passages (9a, 9b, 9c), one (9c) of which is in axial alignment with the runnel (6), to constitute a preferential passage, the others (9a, 9b) constituting auxiliary passages, in the case where a tablet did not appear in front of the preferential passage (9c).

2. Packaging according to Claim 1, **characterized in that** the runnel (6) is of dimensions and shape that correspond substantially to that of the tablet (2) to be dispensed, and has a top opening (6a) directed upwards in order to free said tablet (2) by turning the container and the associated dispenser downwards, then allowing, if necessary, for the appearance in the runnel (6) of another tablet (2).

3. Packaging according to one of Claims 1 or 2, **characterized in that** the reception chamber (7) is formed by a cone portion, the axis of revolution (WW') of which is oblique relative to said axis (XX') of the dispenser (1), so as to present a straight lateral wall (7d) offset relative to this axis (XX') to be located in alignment with the bottom of the runnel (6) which is also offset relative to the centre of a perpendicular end wall (11), the housing defined by the straight wall (7d) of the cone portion forming the chamber (7) and two of the fins (10b, 10c) of the distributor (8) constituting the preferential passage (9c) for the tablet (2), the passage(s) (9a, 9b) constituting the auxiliary passage(s) being defined by the inclined wall (7b) of the cone (7) and, by the third fin (10a) associated with the previous two (10b, 10c).

4. Packaging according to Claim 3, **characterized in that** the distributor (8) arranged in the reception chamber (7) for the tablets (2) is formed by at least three fins (10a, 10b, 10c), forming between them 120° angles about a longitudinal axis (ZZ') offset relative to the longitudinal axis (XX') of the dispenser (1), and on either side of which passages (9a, 9b, 9c) for the tablets (2) are formed, one (9c) of which is preferential and the others (9a, 9b) are auxiliary.

5. Packaging according to one of Claims 1 or 2, **characterized in that** the distributor (8A) is formed by four fins (12a, 12b, 12c, 12d) forming between them 90° angles about a longitudinal axis (XX') which is the same as that of the dispenser (1A), and **in that** the reception chamber (7A) is formed by a cone portion, the axis of revolution of which is the same as that of the dispenser (1A), so as to define the passages (13a, 13b, 13c, 13d) one (13d) of which is widened by a void (14) at the level of the oblique wall (7Aa) of the chamber (7A) to constitute a preferential passage (13d) situated in line with the runnel (6A) which is also central, situated in the axis of the dispenser (1A), the other three passages constituting auxiliary passages.

6. Packaging according to one of Claims 1 or 2, **characterized in that** the distributor (8B) is formed by a stud (15) arranged on a wall (16) of the reception chamber (7B), inclined towards the runnel (6B) with which the chamber (7B) communicates, said stud (15) being produced on a longitudinal axis that is offset and parallel to the longitudinal axis of the distributor (8B), so as to define on the one hand a preferential passage (17a) between the inclined wall (16) supporting the stud (15) and the wall of the chamber (7B) opposite for the tablets (2) appearing in a good orientation, and on the other hand two auxiliary passages (17b, 17c) on either side of the stud (15).

## Patentansprüche

1. Verpackung (1) für jedes Erzeugnis in Art von Tabletten (2) oder dergleichen, die lose in einem Behältnis (3) angeordnet sind, welches an dessen oberem Abschnitt von einem Spender (4) überragt und verschlossen ist, der kontinuierlich die Tabletten (2) über eine externe Auffangschale oder Napf (6) ausgeben kann, wobei der Benutzer die Tabletten (2) einzeln entnimmt, **dadurch gekennzeichnet, dass** der den Spender bildende Abschnitt umfasst:
- eine Kammer (7) zur Aufnahme und Abgabe der Tabletten (2), die beim Umdrehen des Behältnisses (3) lose in Höhe einer erweiterten Basis (7a) der Kammer (7) liegen, welche mit dem Behältnis (3) verbunden ist, wobei der seitliche Abschnitt (7b) der Kammer (7) zumindest teilweise zu einem offenen Oberteil (7c) der Kammer geneigt ist, welches deren Basis (7a) gegenüberliegt und damit verbunden ist
- einen Verteiler (8), der fest auf Höhe der erweiterten Basis (7a) der Aufnahmekammer (7) angeordnet ist, wobei der Verteiler mindestens zwei mögliche Durchgänge (9a, 9b, 9c) definiert, von denen einer (9c) axial mit dem Napf (6) ausgerichtet ist, um einen bevorzugten Durchgang zu bilden, und die anderen (9a, 9b) für den Fall, dass sich eine Tablette nicht vor dem bevorzugten Durchgang (9c) befinden sollte, Behelfsdurchgänge bilden.

2. Verpackung gemäß Anspruch 1, **dadurch gekennzeichnet, dass** die Abmessungen und die Form des Napfes (6) im Wesentlichen denen der abzugebenden Tabletten (2) entsprechen und der Napf eine obere Öffnung (6a) aufweist, die nach oben gerichtet ist, um durch Umdrehen des Behältnisses und des dazugehörigen Spenders nach unten die Tablette (2) freizugeben und, falls erforderlich, die Bereitstellung einer weiteren Tablette (2) im Napf (6) zu ermöglichen.

3. Verpackung gemäß Anspruch 1 oder 2, **dadurch gekennzeichnet, dass** die Aufnahmekammer (7) durch einen Kegelabschnitt gebildet ist, dessen Rotationsachse (WW') gegenüber der Achse (XX') des Spenders (1) so geneigt ist, dass er eine gerade, seitliche Wandung aufweist, die in Bezug auf die Achse (XX') derart versetzt ist, dass sie mit dem Boden des Napfes (6) ausgerichtet ist, welcher in Bezug auf die Mitte einer Endwand (11) ebenfalls versetzt ist, wobei das Gehäuse durch die gerade Wand (7d) des die Kammer (7) bildenden Kegelabschnitts und zwei der Trennwände (10b, 10c) des Verteilers (8) definiert ist, die den bevorzugten Durchgang (9c) der Tablette (2) bilden, wobei der oder die den oder die Behelfsdurchgänge bildenden Durchgänge (9a, 9b) durch die geneigte Wand (7b) des Kegels (7) und durch die mit den beiden übrigen (10b, 10c) verbundene dritte Trennwand (10a) definiert werden.

4. Verpackung gemäß Anspruch 3, **dadurch gekennzeichnet, dass** der in der Aufnahmekammer (7) der Tabletten (2) liegende Verteiler (8) aus mindestens drei Trennwänden (10a,10b,10c) gebildet ist, die zueinander 120°-Winkel um eine Längsachse (ZZ') bilden, welche gegenüber der Längsachse (XX') des Spenders (1) versetzt ist, und auf deren beider Seiten die Durchgänge (9a, 9b, 9c) der Tabletten (2) ausgebildet sind, von denen einer (9c) bevorzugt und die anderen (9a, 9b) behelfsweise vorgesehen sind.

5. Verpackung gemäß Anspruch 1 oder 2, **dadurch gekennzeichnet, dass** der Verteiler (8A) aus vier Trennwänden (12a,12b,12c,12d) gebildet ist, die untereinander 90°-Winkel um eine Längsachse (XX') bilden, welche mit der Längsachse des Spenders (1A) zusammenfällt, und dass die Aufnahmekammer (7A) aus einem Kegelabschnitt gebildet ist, dessen Rotationsachse mit der des Spenders (1A) zusammenfällt, sodass die Durchgänge (13a,13b,13c,13d) definiert sind, von denen einer (13d) durch eine Aussparung (14) im Bereich der schrägen Wand (7Aa) der Kammer (7A) erweitert ist, um einen dem Napf (6A) gegenüberliegenden, ebenfalls zentralen, bevorzugten Durchgang (13d) zu bilden, der in der Achse des Spenders (1A) angeordnet ist, wobei die drei anderen Durchgänge Behelfsdurchgänge bilden.

6. Verpackung gemäß Anspruch 1 oder 2, **dadurch gekennzeichnet, dass** der Verteiler (8B) durch einen auf einer Wand (16) der Aufnahmekammer (7B) angeordneten Vorsprung (15) gebildet ist, der in Richtung des Napfes (6B) geneigt ist, mit dem die Kammer (7B) verbunden ist, wobei der Vorsprung (15) gemäß einer zur Längsachse des Verteilers (8B) parallelen und dazu versetzten Längsachse ausgebildet ist, sodass zum einen ein bevorzugter Durchgang zwischen der geneigten, den Vorsprung (15) tragenden Wand (16) und der gegenüberliegenden Wand der Kammer (7B) für die in guter Orientierung angeordneten Tabletten (2), und zum anderen zwei Behelfsdurchgänge (17b,17c) auf der anderen Seite des Vorsprungs (15) gebildet werden.
